# EUROPÄISCHE PATENTSCHRIFT

(11) **EP 3 772 726 B1**
(45) Veröffentlichungstag und Bekanntmachung des Hinweises auf die Patenterteilung: **04.09.2024**
(21) Anmeldenummer: 20188056.4
(22) Anmeldetag: 28.07.2020
(51) Int. Cl.: G07D 7/004, G07D 7/0043, G07D 7/162, G07D 7/20, G07D 7/206

(54) **VERFAHREN ZUR VERIFIKATION DER ECHTHEIT EINES WERT- ODER SICHERHEITSDOKUMENTES SOWIE WERT- ODER SICHERHEITSDOKUMENT**
VALUABLE OR SECURITY DOCUMENT AND METHOD FOR VERIFYING THE AUTHENTICITY OF A VALUABLE OR SECURITY DOCUMENT
PROCÉDÉ DE VÉRIFICATION DE L'AUTHENTICITÉ D'UN DOCUMENT DE VALEUR OU DE SÉCURITÉ AINSI QUE DOCUMENT DE VALEUR OU DE SÉCURITÉ

(30) Priorität: 06.08.2019 DE 102019121214
(43) Veröffentlichungstag der Anmeldung: 10.02.2021
(73) Patentinhaber: Bundesdruckerei GmbH, 10969 Berlin (DE)
(72) Erfinder: BIELESCH, Ulrich, 56132 Frücht (DE); MAUDERER, Michael, 81825 München (DE); SCHULTHEIß, Christoph, 85622 Feldkirchen (DE)
(74) Vertreter: Mammel und Maser Patentanwälte PartG mbB

(56) Entgegenhaltungen:
- WO-A1-2009/074342
- WO-A1-2010/028903
- WO-A1-2012/035306
- US-B1- 6 493 461
- US-B2- 8 301 893

## Beschreibung

Die Erfindung betrifft ein Verfahren zur Verifikation der Echtheit eines Wert- oder Sicherheitsdokumentes sowie ein Wert- oder Sicherheitsdokument.

Aus der DE 10 2014 112 610 A1 ist ein Verfahren zur Erkennung von Manipulationen an einem Wert- oder Sicherheitsdokument bekannt. Auf einem Datenträger ist zumindest ein Bild mittels eines Lasergerätes aufgebracht, welches aus einer Vielzahl von Bildpunkten besteht. Diese aufgebrachten Bildpunkte werden optisch erfasst und mit zumindest einem Sicherheitsmerkmal in einer Auswerteeinheit verglichen, welches beim Aufbringen des Bildes zur Herstellung des Datenträgers ebenfalls aufgebracht wurde. Sobald eine davon abweichende Laserstruktur zu der abgespeicherten Laserstruktur, welche der des ursprünglich aufzubringenden Bildes entspricht, ausgewertet wird, kann eine Manipulation festgestellt werden.

Aus der WO 2009/074342 A1 ist ein Verfahren zum Sichern von Personen-Identitätsdokumenten gegen Fälschung vorgesehen, bei welchem zumindest ein Bild von dem zu sichernden Identitätsdokument oder von einem Bestandteil des Identitätsdokuments erzeugt wird und wobei gemäß einer vorgegebenen Vorschrift aus dem zumindest einen Bild ein erster Code erzeugt wird, der das zumindest eine Bild charakterisiert und aus dem ersten Code durch Anwenden einer kryptographischen Hash-Funktion ein zweiter Code erzeugt wird und aus dem zweiten Code ein Dokumentenkennzeichen gebildet wird.

Aus der WO 20 2012 035306 A1 ist ein Verfahren zur Verifikation der Echtheit eines Wert- oder Sicherheitsdokumentes bekannt, bei welchem auf einem Datenträger dokumentenspezifische Merkmale, wie beispielsweise ein Barcode oder ein alphanumerischer Code, aufgebracht sind. Diese beiden Komponenten sind intrinsisch miteinander verbunden, in der Form, dass diese gemeinsam eine einzigartige Paarung aufweisen.

Der Erfindung liegt die Aufgabe zugrunde, ein Verfahren zur Verifikation der Echtheit eines Wert- oder Sicherheitsdokumentes zu schaffen, wodurch Manipulationen weiterhin erschwert oder verhindert werden.

Diese Aufgabe wird durch ein Verfahren zur Verifikation der Echtheit eines Wert- oder Sicherheitsdokumentes gemäß den Merkmalen des Anspruchs 1 gelöst- Durch dieses Verfahren kann ein Vergleich von zumindest einem dokumentenspezifischen Merkmal mit zumindest einem anonymisierten Sicherheitsmerkmal geschaffen sein, welche beide auf dem Datenträger aufgebracht oder vorhanden sind, wobei für den Vergleich zur Verifikation der Echtheit das zumindest eine dokumentenspezifische Merkmal durch einen Algorithmus zusätzlich modifiziert wird, um erst daraufhin den Vergleich mit dem anonymisierten Sicherheitsmerkmal durchzuführen. Das Ersetzen, Verfremden oder Austauschen von zumindest einem dokumentenspezifischen Merkmal kann bei einer Manipulation optisch nicht sichtbar sein, jedoch kann durch das Verfahren zur Verifikation der Echtheit eine Überprüfung stattfinden, ob das zumindest eine auf dem Datenträger vorhandene dokumentenspezifische Merkmal mit dem anonymisierten Sicherheitsmerkmal übereinstimmt. Da der Algorithmus nicht zugänglich ist, mit welchem der Datensatz aus dem zumindest einen dokumentenspezifischen Merkmal bearbeitet und der modifizierte Datensatz gebildet wird, und das anonymisierte Sicherheitsmerkmal aus zumindest einem dokumentenspezifischen Merkmal besteht, welches mit dem Algorithmus modifiziert wurde, kann der Vergleich durchgeführt und die Manipulation festgestellt werden. Sowohl eine Manipulation des anonymisierten Sicherheitsmerkmals als auch des zumindest einen dokumentenspezifischen Merkmals können festgestellt werden, sofern der aus dem zumindest einen dokumentenspezifischen Merkmal gebildete modifizierte Datensatz nicht mit dem erfassten Datensatz des anonymisierten Sicherheitsmerkmals übereinstimmt. Die Hinterlegung eines Algorithmus in einer Recheneinrichtung getrennt zur Datenverarbeitungseinrichtung weist den Vorteil auf, dass eine erhöhte Sicherheit in Bezug auf die Speicherung und Verwendung der Daten ermöglicht wird.

Bevorzugt ist vorgesehen, dass das Ergebnis der Verifizierung von der Datenverarbeitungseinrichtung ausgegeben wird. Dies kann beispielsweise durch eine Ausgabe von Informationen in einem Display der Datenverarbeitungseinrichtung erfolgen. Alternativ können akustische Signale und / oder optische Signale, insbesondere über verschiedene Farben, die den jeweiligen Zustand "echt" oder "gefälscht" beschreiben, erfolgen.

Des Weiteren ist bevorzugt vorgesehen, dass die Recheneinrichtung und die Datenverarbeitungseinrichtung über ein drahtloses und oder kabelgebundenes Netzwerk miteinander kommunizieren. Insbesondere bei einer von der Datenverarbeitungseinrichtung räumlich getrennten, vorzugsweise ortsfesten Recheneinrichtung, insbesondere in einem Gebäude, kann eine erhöhte Sicherheit erzielt werden.

Des Weiteren ist bevorzugt vorgesehen, dass der zumindest eine Datensatz, der zumindest eine modifizierte Datensatz und/oder Informationen mit einer Application Software, insbesondere herunterladbare Application Software, ausgetauscht werden. Bevorzugt kann dabei auch eine verschlüsselte Datenübertragung vorgesehen sein, um einen gesicherten Datenaustausch zu ermöglichen.

Das zumindest eine dokumentenspezifische Merkmal auf zumindest einer Datenseite des Datenträgers wird bevorzugt optisch durch eine Kamera und/oder elektrisch aus einem Speichermedium eines Transpondermoduls im Datenträger, vorzugsweise mit einem Lesegerät erfasst. Auch kann beides gleichzeitig erfolgen. Vorteilhafterweise kann das Lesegerät und/oder eine Nahfeld-Kommunikationseinrichtung mit der Datenverarbeitungseinrichtung gekoppelt oder in der Datenverarbeitungseinrichtung integriert sein.

Bevorzugt werden als dokumentenspezifische Merkmale personalisierte Merkmale des Datenträgers erfasst. Eine beliebige Kombination von personalisierten Merkmalen und produktionsspezifischen Merkmalen ist möglich. Dadurch kann eine erhöhte Sicherheit bei der Ausgestaltung des anonymisierten Sicherheitsmerkmals ermöglicht sein.

Das zumindest eine personalisierte Merkmal umfasst bevorzugt Daten des Dokumenteninhabers, wie beispielsweise Name, Geburtsdatum, biometrische Daten des Dokumenteninhabers, eine maschinenlesbare Zone auf dem Datenträger, ein Portrait und/oder chiffrierte Informationen im Portrait. Einzelne oder alle Merkmale können durch die Datenverarbeitungseinrichtung erfasst werden. Auch können personalisierte Merkmale, wie beispielsweise der Name und/oder das Geburtsdatum und/oder biometrische Daten des Dokumenteninhabers, redundant auf dem Datenträger vorgesehen sein und sowohl optisch als auch elektronisch vorliegen, und werden optisch als auch elektronisch ausgelesen. Auch kann nur ein erster Teil der personalisierten Merkmale optisch und ein weiterer Teil der personalisierten Merkmale nur elektronisch abgespeichert sein, sodass sowohl optisch erfasste als auch elektronisch ausgelesene Merkmale in der Datenverarbeitungseinrichtung als Datensatz zusammengefasst und an die Recheneinrichtung weitergeleitet werden. Aus der Kombination der erfassten Daten wird in der Recheneinrichtung mittels des Algorithmus eine zusätzliche Information generiert, um den modifizierten Datensatz zu erzeugen. Dadurch kann eine weitere Erhöhung der Fälschungssicherheit gegeben sein.

Als dokumentenspezifische Merkmale werden produktspezifische Merkmale des Datenträgers erfasst. Das zumindest eine produktionsspezifische Merkmal umfasst bevorzugt Daten bezüglich der Größe des Datenträgers, einen Mittelpunkt zwischen zwei Augen in einem Bild des Dokumenteninhabers, einen Stand von einem Untergrunddruck auf dem Datenträger und/oder eine Position eines Buchstabens, einer Zahl und/oder eines Symbols auf dem Datenträger. Durch die Vielzahl dieser produktionsspezifischen Merkmale, die in einer beliebigen Anzahl ausgewählt werden können, kann wiederum die Fälschungssicherheit erhöht sein.

Des Weiteren kann das zumindest eine dokumentenspezifische Merkmal und/oder das anonymisierte Sicherheitsmerkmal in dem Transpondermodul abgespeichert sein und aus dem Speichermedium des Transpondermoduls im Datenträger durch eine Nahfeldkommunikation oder durch Kontaktstellen am Speichermedium ausgelesen werden.

Bei der Herstellung des Wert- oder Sicherheitsdokumentes und dem Aufbringen des zumindest einen personalisierten Merkmals auf den Datenträger, insbesondere auf eine Datenseite des Datenträgers, wird bevorzugt das zumindest eine anonymisierte Sicherheitsmerkmal aufgebracht. Dieses anonymisierte Sicherheitsmerkmal kann getrennt von den weiteren personalisierten Merkmalen oder sonstigen Informationen auf dem Datenträger als ein- oder mehrdimensionaler Code aufgebracht werden. Beispielsweise kann ein Barcode oder ein QR-Code vorgesehen sein.

Alternativ und/oder zusätzlich kann vorgesehen sein, dass dieses anonymisierte Sicherheitsmerkmal in ein Porträt oder ein Bild des Dokumenteninhabers integriert wird.

Das anonymisierte Sicherheitsmerkmal wird bevorzugt auf die Datenseite durch einen bildgebenden Prozess, insbesondere durch Drucken, Laserbeschriften oder dergleichen, aufgebracht.

Die der Erfindung zugrundeliegende Aufgabe wird des Weiteren durch ein Wert- oder Sicherheitsdokument, welches einen Datenträger mit zumindest einem dokumentenspezifischen Merkmal umfasst, gelöst, bei dem auf dem Datenträger zumindest ein anonymisiertes Sicherheitsmerkmal aufgebracht und/oder in einem Transpondermodul des Datenträgers gespeichert ist und das anonymisierte Sicherheitsmerkmal aus einem modifizierten Datensatz besteht, der durch einen Datensatz von dem zumindest einem dokumentenspezifischen Merkmal und einem Algorithmus gebildet ist. Dadurch umfasst das Wert- und/oder Sicherheitselement ein unmittelbar darauf aufgebrachtes und/oder gespeichertes anonymisiertes Sicherheitsmerkmal, welches aus dokumentenspezifischen Merkmalen gebildet wird, die mittels eines Algorithmus bearbeitet werden. Dieser Algorithmus ist verschlüsselt und geheim. Bei der Erfassung von einem Datensatz aus zumindest einem dokumentenspezifischen Merkmal und der Anwendung des Algorithmus wird ein modifizierter Datensatz erhalten, der dem des anonymisierten Sicherheitsmerkmals entspricht und aufgrund des geheimen Algorithmus nicht nachvollziehbar ist.

Bevorzugt ist das zumindest eine anonymisierte Sicherheitsmerkmal auf dem Datenträger als ein ein- oder mehrdimensionaler Code aufgebracht und/oder in das als Bild ausgebildete personalisierte Merkmal integriert und/oder in dem Transpondermodul abgespeichert.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine schematische Ansicht auf ein Wert- oder Sicherheitsdokument,
Figur 2 eine perspektivische Ansicht zur Erfassung des zumindest einen personalisierten Merkmals des Wert- oder Sicherheitsdokumentes,
Figur 3 eine schematische Ansicht zur Verifikation der Echtheit des Wert- oder Sicherheitsdokumentes, und
Figur 4 eine schematische Ansicht einer alternativen Ausführungsform zur Verifikation der Echtheit des Wert- oder Sicherheitsdokumentes.

In Figur 1 ist schematisch ein Wert- oder Sicherheitsdokument 11 dargestellt. Bei diesem Wert- oder Sicherheitsdokument 11 kann es sich beispielsweise um einen Personalausweis, eine Identitätskarte, eine Kreditkarte, eine Zugangsberechtigung oder dergleichen handeln. Auch kann dieses Wert- oder Sicherheitsdokument 11 eine personalisierte Datenseite für ein buchartiges Wert- oder Sicherheitsdokument, wie beispielsweise ein Passbuch, sein.

Das Wert- oder Sicherheitsdokument 11 umfasst einen Datenträger 12, der aus einer oder mehreren Schichten aufgebaut ist. Ein solcher Datenträger 12 kann eine Trägerschicht als Folie aus Kunststoff oder als Papierlage umfassen. Bevorzugt sind ein- oder beidseitig eine oder mehrere Deckschichten vorgesehen, welche aus Kunststoff ausgebildet sind. Diese können transparent, teilweise transparent oder auch teilweise opak oder eingefärbt sein. Die Schichten des Datenträgers 12 bilden nach dem Laminieren einen Verbundkörper.

Dieser Datenträger 12 umfasst zumindest ein dokumentenspezifisches Merkmal. Das dokumentenspezifische Merkmal kann sowohl ein personalisiertes Merkmal und/oder ein produktionsspezifisches Merkmal sein. Der Datenträger 12 gemäß Figur 1 kann mehrere personalisierte Merkmale 15, 16, 17 aufweisen. Dieser Datenträger 12 kann beispielsweise gemäß dem ICAO-Standard, insbesondere gemäß ICAO Doc 9303, 7. Auflage ausgebildet sein und ein Bild 15 des Dokumenteninhabers, eine OCR-lesbare ICAO-Zone 16 (auch maschinenlesbare Zone oder englisch "machine readable zone", (MRZ) genannt) sowie weitere personalisierte Daten 17, wie beispielsweise der Name oder das Geburtsdatum des Dokumenteninhabers umfassen.

Der Datenträger 12 kann des Weiteren produktionsspezifische Merkmale aufweisen. Beispielsweise kann ein Nullpunkt 31 ein solches Merkmal sein, welches sich durch zwei benachbarte und sich kreuzende Seitenkantenlinien 32 des Dokumententrägers 12 sich ergibt. Des Weiteren kann ein produktionsspezifisches Merkmal die tatsächlich gemessene Größe 33 des Datenträgers sein. Auch kann ein Stand 35 vom Untergrunddruck gemessen werden und ein produktionsspezifisches Merkmal bilden. Des Weiteren kann ein Mittelpunkt 34 zwischen zwei Augen des Portraitbildes vom Dokumenteninhaber ein solches produktionsspezifisches Merkmal bilden. Des Weiteren kann beispielsweise eine Position von einem Buchstaben 36 der personalisierten Daten 17 und/oder eine Position einer Zahl, beispielsweise in der OCR-Zone 16, oder ein weiteres Symbol auf dem Datenträger 12 ein solches produktionsspezifisches Merkmal bilden.

Des Weiteren kann der Datenträger 12 ein Transpondermodul 18 umfassen, welches aus einem IC-Chip sowie einer Antenne besteht. Darüber hinaus oder alternativ können weitere elektronische Elemente und/oder Sicherheitsmerkmale, insbesondere diffraktive Sicherheitselemente ein- oder aufgebracht werden.

Auf dem Datenträger 12 ist des Weiteren ein anonymisiertes Sicherheitsmerkmal 19 vorgesehen. Dieses anonymisierte Sicherheitsmerkmal 19 kann von weiteren Merkmalen und/oder Informationen getrennt auf dem Datenträger 12 vorgesehen sein, wie dies in Figur 1 dargestellt ist. Alternativ kann das anonymisierte Sicherheitsmerkmal 19 auch in dem Bild 15 integriert sein. Auch kann beides vorgesehen sein. Dieses anonymisierte Sicherheitsmerkmal 19 kann auch im Transpondermodul 18 abgespeichert sein.

Zum Verifizieren der Echtheit des Wert- oder Sicherheitsdokuments 11 werden gemäß einer ersten Ausführungsform das zumindest eine dokumentenspezifische Merkmal 15, 16, 17, 31, 32, 33, 34, 35, 36 des Wert- oder Sicherheitsdokumentes 11 erfasst, wie dies in Figur 2 schematisch dargestellt ist.

Die auf dem Datenträger 12 aufgebrachten, bzw. vorhandenen Daten, bzw. Merkmale werden durch eine optische Einrichtung 23 erfasst. Diese optische Einrichtung 23, insbesondere Kamera, kann eine Komponente einer Datenverarbeitungseinrichtung 21 sein. Die Datenverarbeitungseinrichtung 21 ist beispielhaft als mobiles Telekommunikationsgerät oder als Tablet ausgebildet. Auch können die Datenverarbeitungseinrichtung 21 und die optische Einrichtung 23 körperlich getrennt zueinander zur Datenübertragung kabellos oder mit Kabel miteinander kommunizieren. Durch die optische Einrichtung 23 wird zumindest ein dokumentenspezifisches Merkmal 15, 16, 17, 31, 32, 33, 34, 35, 36 erfasst. Dieses zumindest eine erfasste Merkmal 15, 16, 17, 31, 32, 33, 34, 35, 36 wird in der Datenverarbeitungseinrichtung 21 in einen Datensatz 22 umgewandelt, der an eine Recheneinrichtung 25 weitergeleitet wird. Hierzu wird ein Kommunikationsnetzwerk 24 verwendet, durch welches der Datensatz 22 drahtlos und/oder kabelgebunden übermittelt werden kann. Die Recheneinrichtung 25 kann in einer zentralen Verwaltungseinrichtung oder dezentral vorgesehen sein.

Die Erfassung des zumindest einen produktionsspezifischen Merkmals 15, 16, 17, 31, 32, 33, 34, 35, 36 welches elektronisch abgespeichert ist, kann auch durch eine Nahfeldkommunikation der Datenübertragungseinrichtung 21 mit dem Datenträger 12 erfolgen, so dass Informationen aus dem Transpondermodul 18 ausgelesen werden. Alternativ oder zusätzlich können auch elektrische Kontakte an dem Transpondermodul 18 des Datenträgers 12 anliegen, um die in dem Transpondermodul 18 gespeicherten Daten auszulesen und an die Datenverarbeitungseinrichtung 21 zu übertragen. Auch kann eine kombinierte Übertragung also eine optische und elektronische Übertragung, von zumindest einem personalisierten Merkmal an die Datenverarbeitungseinrichtung 21 vorgesehen sein.

Bevorzugt ist eine Verknüpfung von wenigstens zwei dokumentenspezifischen Merkmalen vorgesehen, insbesondere eine Verknüpfung zwischen dem Bild 15 und weiteren Daten des Dokumenteninhabers 16, 17, wie beispielsweise der Name, das Geburtsdatum oder Daten in der OCR-Zone, die gemeinsam erfasst werden. Aus diesen Daten wird der Datensatz 22 gebildet, welcher an die Recheneinrichtung 25 weitergeleitet wird. Dadurch kann auch sichergestellt werden, dass ein Austausch des Bildes 15 zu den Daten des Dokumenteninhabers oder umgekehrt überprüft werden kann.

In der Recheneinrichtung 25 ist ein mathematischer Algorithmus hinterlegt. Nach dem Eingang des Datensatzes 22 in der Recheneinrichtung 25 wird aus dem an die Recheneinrichtung 25 übermittelten Datensatz des Datenträgers 12 mit dem mathematischen Algorithmus eine zusätzliche Information generiert. Aus der zusätzlichen Information und dem Datensatz 22 wird ein modifizierter Datensatz 26 erzeugt.

Zur Verifikation der Echtheit des Wert- oder Sicherheitsdokumentes wird gemäß Figur 3 der in der Recheneinrichtung 25 generierte, modifizierte Datensatz 26 über das Kommunikationsnetzwerk 21 an die Datenverarbeitungseinrichtung 21 übermittelt. In der Datenverarbeitungseinrichtung 21 wird dieser modifizierte Datensatz 26 mit dem anonymisierten Sicherheitsmerkmal 19 verglichen.

Die Datenverarbeitungseinrichtung 21 kann bevorzugt gleichzeitig mit der Erfassung des zumindest einen dokumentenspezifischen Merkmals 15, 16, 17, 31, 32, 33, 34, 36 auch das anonymisierte Sicherheitsmerkmal 19 erfassen. Auch kann dies in einem getrennten Verfahrensschritt erfolgen. Dieses anonymisierte Sicherheitsmerkmal 19 wird optisch erfasst und in der Datenverarbeitungseinrichtung 21 abgespeichert.

Sofern durch die Datenverarbeitungseinrichtung 21 eine Übereinstimmung des modifizierten Datensatzes 26 mit dem anonymisieren Sicherheitsmerkmal 19 festgestellt wird, liegt die Echtheit des Wert- oder Sicherheitsdokumentes 11 vor. Sofern keine Übereinstimmung durch den Vergleich des modifizierten Datensatzes 26 und des anonymisierten Sicherheitsmerkmales 19 ermittelt wird, liegt eine Manipulation vor.

Das Ergebnis der Verifikation kann in einer Anzeige 27 der Datenverarbeitungseinrichtung 21 ausgegeben werden. Dies kann durch eine schriftliche Information und/oder ein optisches Symbol erfolgen. Auch können alternativ oder zusätzlich ein akustisches Signal und/oder verschiedenfarbige Anzeigen, die die Echtheit oder die Manipulation des Wert- oder Sicherheitsdokumentes anzeigen ausgegeben werden.

Das auf dem Datenträger 12 aufgebrachte anonymisierte Sicherheitsmerkmal 19 entspricht dem modifizierten Datensatz 26. Der modifizierte Datensatz 26 kann jedoch nicht unmittelbar von den aufgebrachten und/oder gespeicherten Merkmalen auf dem Datenträger 12 abgeleitet werden. Vielmehr ist getrennt von dem Datenträger 12 durch die Recheneinrichtung 25 das Generieren einer zusätzlichen Information und die Verknüpfung dieser zusätzlichen Information mit dem Datensatz 22 zu dem modifizierten Datensatz 26 erforderlich. Somit findet eine Verknüpfung von personellen und/oder individuellen Daten mit einem Algorithmus zum Sicherheitsmerkmal 19 statt, welches anonymisiert auf dem Datenträger 12 aufgebracht ist. Das Sicherheitsmerkmal 19 kann nicht direkt visuell erkennbar und / oder in das Bild 15 integriert sein, dabei jedoch beispielsweise mit einer Datenverarbeitungseinrichtung 21 verifizierbar.

In Figur 4 ist eine schematische Ansicht einer alternativen Ausführungsform zur Verifikation der Echtheit des Wert- oder Sicherheitsdokumentes 11 dargestellt. Die Datenverarbeitungseinrichtung 21 erfasst optisch mittels der Kamera 23 dokumentenspezifische Merkmale 15, 16, 17, 31, 32, 33, 34, 36. Alternativ können dokumentenspezifische Merkmale 15, 16, 17, 31, 32, 34, 35, 36 auch aus dem Transpondermodul 18 durch die Dateneinrichtung 21 ausgelesen werden. Eine Kombination ist ebenso möglich. Daraus wird ein Datensatz 22 gebildet. Der Algorithmus ist abweichend zur Ausführungsform gemäß den Figuren 2 und 3 in der Datenverarbeitungseinrichtung 21 gespeichert oder hinterlegt. Durch eine Verknüpfung des zumindest einen dokumentenspezifischen Merkmals 15, 16, 17, 31, 32, 33, 34, 35, 36 mit dem Algorithmus wird in der Datenverarbeitungseinrichtung 21 der modifizierte Datensatz 26 generiert. Dieser modifizierte Datensatz 26 wird mit dem anonymisierten Sicherheitsmerkmal 19, welches ebenfalls durch die Datenverarbeitungseinrichtung 21 erfasst wurde, verglichen. Bei einer Übereinstimmung wird die Echtheit des Datenträgers 12 festgestellt. Sofern ein Vergleich des modifizierten Datensatzes 26, der durch die Datenverarbeitungseinrichtung 21 aufgrund der Verknüpfung mit dem Algorithmus ermittelt wurde, und dem von dem Datenträger 12 erfassten anonymisierten Sicherheitsmerkmale 19 nicht übereinstimmt, wird ein Hinweis auf eine Manipulation ausgegeben.

### Bezugszeichenliste

| | | | |
|---|---|---|---|
| 11. | Wert- oder Sicherheitsdokument | 31. | Nullpunkt |
| 12. | Datenträger | 32. | Seitenkantenlinie |
| 15. | Bild | 33. | Größe des Datenträgers |
| 16. | OCR-Zone | 34. | Mittelpunkt |
| 17. | Personalisierte Daten | 35. | Stand |
| 18. | Transpondermodul | 36. | Buchstabe |
| 19. | Anonymisiertes Sicherheitsmerkmal | | |
| 21. | Datenverarbeitungseinrichtung | | |
| 22. | Datensatz | | |
| 23. | Optische Einrichtung | | |
| 24. | Netzwerk | | |
| 25. | Recheneinrichtung | | |
| 26. | Modifizierter Datensatz | | |
| 27. | Anzeige | | |

## Patentansprüche

1. Verfahren zur Verifikation der Echtheit eines Wert- oder Sicherheitsdokumentes (11), welches einen Datenträger (12) mit zumindest einem dokumentenspezifischen Merkmal (15, 16, 17, 31, 32, 33, 34, 35, 36) umfasst,
- bei dem das zumindest eine dokumentenspezifische Merkmal (15, 16, 17, 31, 32, 33, 34, 35, 36) mit einer Datenverarbeitungseinrichtung (21) erfasst und daraus ein Datensatz (22) generiert wird,
- bei dem aus dem Datensatz (22) mit einem Algorithmus zumindest eine zusätzliche Information generiert und ein modifizierter Datensatz (26) erzeugt wird,
- bei dem zumindest ein auf dem Datenträger (12) vorgesehenes anonymisiertes Sicherheitsmerkmal (19) von der Datenverarbeitungseinrichtung (21) erfasst wird, welches aus dem zumindest einen dokumentenspezifischen Merkmal (15, 16, 17, 31, 32, 33, 34, 35, 36) und dem Algorithmus gebildet ist, und
- bei dem durch einen Vergleich des modifizierten Datensatzes (26) und des anonymisierten Sicherheitsmerkmals (19) die Echtheit des Datenträgers (12) in einer getrennt zur Datenverarbeitungseinrichtung (21) vorgesehenen Recheneinrichtung (25) überprüft wird, **dadurch gekennzeichnet, dass** als dokumentenspezifisches Merkmal (15, 16, 17, 31, 32, 33, 34, 36) das produktionsspezifische Merkmal (31) des Datenträgers (12) erfasst wird und dass als produktionsspezifisches Merkmal (31) ein Nullpunkt (31) durch zwei sich kreuzende und benachbarte Seitenkantenlinien (32) des Datenträgers (12) erfasst wird.

2. Verfahren nach Anspruch 1, **dadurch gekennzeichnet, dass** das Ergebnis der Verifizierung von der Datenverarbeitungseinrichtung (21) ausgegeben wird.

3. Verfahren nach Anspruch 1 oder 2, **dadurch gekennzeichnet, dass** der Algorithmus in der Datenverarbeitungseinrichtung (21) oder in einer räumlich getrennt zur Datenverarbeitungseinrichtung (21) vorgesehenen Recheneinrichtung (25) hinterlegt wird.

4. Verfahren nach Anspruch 3, **dadurch gekennzeichnet, dass** zwischen der Recheneinrichtung (25) und der Datenverarbeitungseinrichtung (21) über ein drahtloses und/oder kabelgebundenes Netzwerk (24) kommuniziert wird.

5. Verfahren nach einem der vorhergehenden Ansprüche, **dadurch gekennzeichnet, dass** der zumindest eine Datensatz (22), der zumindest eine modifizierte Datensatz (26) und/oder Informationen mit einer Applikationssoftware ausgetauscht werden.

6. Verfahren nach einem der vorhergehenden Ansprüche, **dadurch gekennzeichnet, dass** das zumindest eine dokumentenspezifische Merkmal (15, 16, 17, 31, 32, 33, 34, 35, 36) durch eine optische Einrichtung (23) und/oder elektrisch aus einem Transpondermodul (18), insbesondere mit einem Lesegerät, erfasst wird, welche vorzugsweise mit der Datenverarbeitungseinrichtung (21) gekoppelt oder in der Datenverarbeitungseinrichtung (21) integriert ist.

7. Verfahren nach einem der vorhergehenden Ansprüche, **dadurch gekennzeichnet, dass** als zusätzliches dokumentenspezifisches Merkmal (15, 16, 17, 31, 32, 33, 34, 36) das zumindest eine personalisierte Merkmal (15, 16, 17) erfasst wird.

8. Verfahren nach Anspruch 7, **dadurch gekennzeichnet, dass** als personalisiertes Merkmal zumindest ein Bild (15) des Dokumenteninhabers, eine OCR-Zone (16) und/oder personalisierte Daten (17) erfasst werden.

9. Verfahren nach einem der Ansprüche 1 bis 5, **dadurch gekennzeichnet, dass** das zumindest eine dokumentenspezifische Merkmal (15, 16, 17, 31, 32, 33, 34, 35, 36)) und/oder das anonymisierte Merkmal (19) in dem Transpondermodul (18) abgespeichert ist und durch eine Nahfeldkommunikation oder über Kontaktstellen am Transpondermodul (18) ausgelesen werden.

10. Verfahren nach einem der vorhergehenden Ansprüche, **dadurch gekennzeichnet, dass** das zumindest eine anonymisierte Sicherheitsmerkmal (19) auf dem Datenträger (12) als ein ein- oder mehrdimensionaler Code aufgebracht und/oder in das als Bild (15) ausgebildete, personalisierte Merkmal integriert wird.

11. Verfahren nach einem der vorhergehenden Ansprüche, **dadurch gekennzeichnet, dass** das zumindest eine anonymisierte Sicherheitsmerkmal (19) durch einen bildgebenden Prozess, insbesondere Drucken oder Laserbearbeiten, aufgebracht wird.

## Claims

1. Method for verifying the authenticity of a value or security document (11), which comprises a data carrier (12) with at least one document-specific feature (15, 16, 17, 31, 32, 33, 34, 35, 36),
- in which the at least one document-specific feature (15, 16, 17, 31, 32, 33, 34, 35, 36) is recorded by a data processing device (21) and a data record (22) is generated therefrom,
- in which at least one additional piece of information is generated from the data record (22) using an algorithm and a modified data record (26) is generated,
- in which at least one anonymized security feature (19) provided on the data carrier (12) is recorded by the data processing device (21), which is formed from the at least one document-specific feature (15, 16, 17, 31, 32, 33, 34, 35, 36) and the algorithm, and
- in which the authenticity of the data carrier (12) is checked by comparing the modified data record (26) and the anonymized security feature (19) in a computing device (25) provided separately from the data processing device (21), **characterized in in that** the production-specific feature (31) of the data carrier (12) is detected as the document-specific feature (15, 16, 17, 31, 32, 33, 34, 36), and **in that** a zero point (31) is detected as the production-specific feature (31) by two intersecting and adjacent side edge lines (32) of the data carrier (12).

2. Method according to claim 1, **characterized in that** the result of the verification is output by the data processing device (21).

3. Method according to claim 1 or 2, **characterized in that** the algorithm is stored in the data processing device (21) or in a computing device (25) provided spatially separate from the data processing device (21) .

4. Method according to claim 3, **characterized in that** communication takes place between the computing device (25) and the data processing device (21) via a wireless and/or wired network (24).

5. Method according to one of the preceding claims, **characterized in that** the at least one data set (22), the at least one modified data set (26) and/or information is exchanged with an application software.

6. Method according to one of the preceding claims, **characterized in that** the at least one document-specific feature (15, 16, 17, 31, 32, 33, 34, 35, 36) is detected by an optical device (23) and/or electrically from a transponder module (18), in particular with a reader, which is preferably coupled to the data processing device (21) or integrated in the data processing device (21).

7. Method according to one of the preceding claims, **characterized in that** the at least one personalized feature (15, 16, 17) is recorded as an additional document-specific feature (15, 16, 17, 31, 32, 33, 34, 36) .

8. Method according to claim 7, **characterized in that** at least one image (15) of the document holder, an OCR zone (16) and/or personalized data (17) are recorded as a personalized feature.

9. Method according to one of claims 1 to 5, **characterized in that** the at least one document-specific feature (15, 16, 17, 31, 32, 33, 34, 35, 36) and/or the anonymized feature (19) is stored in the transponder module (18) and is read out by near-field communication or via contact points on the transponder module (18).

10. Method according to one of the preceding claims, **characterized in that** the at least one anonymized security feature (19) is applied to the data carrier (12) as a one- or multidimensional code and/or is integrated into the personalized feature formed as an image (15).

11. Method according to one of the preceding claims, **characterized in that** the at least one anonymized security feature (19) is applied by an imaging process, in particular printing or laser processing.

## Revendications

1. Procédé de vérification de l'authenticité d'un document de valeur ou de sécurité (11), qui comprend un support de données (12) avec au moins une caractéristique spécifique au document (15, 16, 17, 31, 32, 33, 34, 35, 36),
- dans lequel l'au moins une caractéristique spécifique au document (15, 16, 17, 31, 32, 33, 34, 35, 36) est saisie par un dispositif de traitement de données (21) et un jeu de données (22) est généré à partir de là,
- dans lequel au moins une information supplémentaire est générée à partir du jeu de données (22) à l'aide d'un algorithme et un jeu de données modifié (26) est généré,
- dans lequel au moins une caractéristique de sécurité (19) anonymisée prévue sur le support de données (12) est saisie par le dispositif de traitement de données (21), laquelle est formée à partir de la au moins une caractéristique spécifique au document (15, 16, 17, 31, 32, 33, 34, 35, 36) et de l'algorithme, et
- dans lequel l'authenticité du support de données (12) est vérifiée par une comparaison du jeu de données (26) modifié et de la caractéristique de sécurité (19) anonymisée dans un dispositif de calcul (25) prévu séparément du dispositif de traitement de données (21), **caractérisé, en ce que** la caractéristique spécifique à la production (31) du support de données (12) est saisie comme caractéristique spécifique au document (15, 16, 17, 31, 32, 33, 34, 36) et **en ce qu'**un point zéro (31) est saisi comme caractéristique spécifique à la production (31) par deux lignes de bord latéral (32) du support de données (12) qui se croisent et sont voisines.

2. Procédé selon la revendication 1, **caractérisé en ce que** le résultat de la vérification est émis par le dispositif de traitement de données (21).

3. Procédé selon la revendication 1 ou 2, **caractérisé en ce que** l'algorithme est déposé dans le dispositif de traitement de données (21) ou dans un dispositif de calcul (25) prévu spatialement séparé du dispositif de traitement de données (21).

4. Procédé selon la revendication 3, **caractérisé en ce que** l'on communique entre le dispositif de calcul (25) et le dispositif de traitement de données (21) via un réseau sans fil et/ou câblé (24).

5. Procédé selon l'une des revendications précédentes, **caractérisé en ce que** ledit au moins un jeu de données (22), ledit au moins un jeu de données modifié (26) et/ou des informations sont échangés avec un logiciel d'application.

6. Procédé selon l'une des revendications précédentes, **caractérisé en ce que** ladite au moins une caractéristique spécifique au document (15, 16, 17, 31, 32, 33, 34, 35, 36) est détectée par un dispositif optique (23) et/ou électriquement à partir d'un module transpondeur (18), notamment avec un lecteur, qui est de préférence couplé au dispositif de traitement de données (21) ou intégré dans le dispositif de traitement de données (21).

7. Procédé selon l'une des revendications précédentes, **caractérisé en ce que** l'au moins une caractéristique personnalisée (15, 16, 17) est détectée en tant que caractéristique supplémentaire spécifique au document (15, 16, 17, 31, 32, 33, 34, 36).

8. Procédé selon la revendication 7, **caractérisé en ce qu'**au moins une image (15) du porteur du document, une zone OCR (16) et/ou des données personnalisées (17) sont saisies comme caractéristique personnalisée.

9. Procédé selon l'une des revendications 1 à 5, **caractérisé en ce que** l'au moins une caractéristique spécifique au document (15, 16, 17, 31, 32, 33, 34, 35, 36)) et/ou la caractéristique anonymisée (19) est mémorisée dans le module transpondeur (18) et est lue par une communication en champ proche ou par des points de contact sur le module transpondeur (18) .

10. Procédé selon l'une des revendications précédentes, **caractérisé en ce que** l'au moins une caractéristique de sécurité (19) anonymisée est appliquée sur le support de données (12) sous la forme d'un code unidimensionnel ou multidimensionnel et/ou est intégrée dans la caractéristique personnalisée réalisée sous la forme d'une image (15).

11. Procédé selon l'une des revendications précédentes, **caractérisé en ce que** l'au moins une caractéristique de sécurité anonymisée (19) est appliquée par un processus de formation d'image, en particulier par impression ou traitement au laser.
